# EUROPÄISCHE PATENTSCHRIFT

(11) **EP 0 276 372 B1**
(45) Veröffentlichungstag und Bekanntmachung des Hinweises auf die Patenterteilung: **26.09.1990**
(21) Anmeldenummer: 87115410.0
(22) Anmeldetag: 21.10.1987
(51) Int. Cl.: F01L 1/46, F01L 1/04

(54) **Nockenwelle in einer Brennkraftmaschine**
Camshaft in an internal-combustion engine
Arbre à cames dans un moteur à combustion interne

(30) Priorität: 20.12.1986 DE 3643673
(43) Veröffentlichungstag der Anmeldung: 03.08.1988
(73) Patentinhaber: Dr.Ing.h.c. F. Porsche Aktiengesellschaft, 70435 Stuttgart (DE)
(72) Erfinder: Koller, Gerhard, D-7257 Ditzingen (DE)

(56) Entgegenhaltungen:
- FR-A- 1 217 835
- FR-A- 1 511 082
- GB-A- 558 779

## Beschreibung

Die Erfindung betrifft eine Nockenwelle für eine Brennkraftmaschine, die zur Betätigung von Ventilen dient und in Lagern von durch einen Zylinderkopf und ein Nockenwellenlagergehäuse gebildeten Gehäusen der Brennkraftmaschine angeordnet ist.

Eine bekannte Nockenwelle (FR-PS 1 511 082) ist in Lagern angeordnet, die durch in einer Ebene zusammengesetzten, als Zylinderkopf und Nockenwellenlagergehäuse ausgebildeten Gehäusen einer Brennkraftmaschine dargestellt sind. Das Nockenwellenlagergehäuse, es hat die Form einer Haube, ist unter Vermittlung von Schrauben am Zylinderkopf gehalten. Wird das Nockenwellenlagergehäuse gelöst, so bewegen mehrere, unter Federkraft stehende Stößel von Ventilen die Nockenwelle in eine außerhalb der Konstruktionslage liegende Stellung.

Aufgabe der Erfindung ist es, an einer Nockenwelle solche Vorkehrungen zu treffen, daß ihre Montage in Lagern, die durch ein Nockenwellenlagergehäuse und einen Zylinderkopf gebildet sind, einfach ist.

Erfindungsgemäß wird diese Aufgabe durch die kennzeichnenden Merkmale des Anspruchs 1 gelöst. Weitere, die Erfindung ausgestaltende Merkmale sind in den Unteransprüchen enthalten.

Die mit der Erfindung hauptsächlich erzielten Vorteile sind darin zu sehen, daß der Halter die Nockenewelle in einem Gehäuse - Zylinderkopf oder Nockenwelienlagergehäuse - in einer vormontierten Lage hält, wodurch das Verbinden der die Nockenwellenlager bildenden Gehäuse einfacher ist, weil die Nockenwelle bereits in einer der Konstruktionslage ähnlichen Stellung ist. Ebenso ist durch den Halter sichergestellt, daß beim Lösen eines Gehäuses, beispielsweise des Nockenwellenlagergehäuses, die Nockenwelle in einer gut handhabberen Lage verbleibt.

Ist die Brennkraftmaschine mit parallelen Nockenwellen ausgestattet, die pro Zylinder vier Ventile betätigt, so können durch die Halter neben der leichteren Montage die beiden Gehäuse - Zylinderkopf und Nockenwellenlagergehäuse - diese Nockenwellen relativ zueinander vorjustiert werden. Die Halter sind einfache Bauteile und können an einem der beiden Gehäuse ohne größeren Aufwand befestigt werden.

In der Zeichnung sind Ausführungsbeispiele der Erfindung dargestellt, die nachstehend näher beschrieben sind. Es zeigt
Fig. 1 einen Querschnitt einer Brennkraftmaschine im Bereich einer Nockenwelle,
Fig. 2 einen Schnitt nach der Linie 11-11 der Fig. 1,
Fig. 3 einen Schnitt nach der Linie 111-111 der Fig. 1,
Fig. 4 eine Ansicht ähnlich Fig. 1 mit einer anderen Ausführungsform,
Fig. 5 eine Ansicht ähnlich Fig. 1 mit einer weiteren Ausführungsform.

Eine Nockenwelle 1 zur Betätigung von nicht gezeigten, unter Federspannung gehaltenen, Ventilen ist in Lagern 2, 3, 4 angeordnet, die durch Gehäuse einer Brennkraftmaschine gebildet werden. Die Gehäuse sind im Ausführungsbeispiel ein Zylinderkopf 5 und ein haubenförmiges Nockenwellenlagergehäuse 6, die in iener senkrecht zur Zylinderachse (nicht dargestellt) verlaufenden Trennebene A-A zusammengesetzt sind, wobei jedes Lager 2 Lagerhälften 7, 8 umfasst, die in den Zylinderkopf 5 bzw. das Nockenwellenlagergehäuse 6 integriert sind. Das Nockenwellengehäuse 6 ist am Zylinderkopf 5 mittels mehrer Schrauben 9 gehalten.

Die Nockenwelle 1 wirkt mit einem Halter 10 zusammen, dergestalt, daß sie mit dem Zylinderkopf 5 eine vormontierte Baueinheit bildet. Der Halter 10 besitzt einen ringartigen Stützabschnitt 11, der einen Teil des Wellenbereichs 12 der Nockenwelle 1 mit geringem Abstand umgibt, d.h. der Radius R₁ des Stützabschnitts 11 ist größer als der Radius R₂ der Nockenwelle 1. Darüber hinaus ist der Halter 10 mit einem Befestigungsflansch 13 versehen, der sich seitlich von der Nockenwelle 1 erstreckt - parallel zur Ebene A-A - und unter Vermittlung einer Schraube 14 am Zylinderkopf 5 gehalten ist.

Zur Versteifung des Halters 10 ist dieser im Bereich des Stützabschnitts 11 mit einer U-förmigen Profilierung 15 versehen (Fig. 3).

Gemäß Fig. 2 sind über die Länge der Nockenwelle 1 gesehen zwei Halter 10 vorgesehen, die baugleich sind.

Wird das Nockenwellengehäuse 6 vom Zylinderkopf 5 gelöst, nimmt die Nockenwelle 1 aufgrund der unter Federspannung gehaltenen Ventile die Stellung B ein; sie verbleibt in einer leicht handhabbaren Grundstellung.

Nach Fig. 4 umgibt der Halter 16 mit einem halbschalenförmigen Stützabschnitt 17 den Wellenbereich 12 der Nockenwelle 1, wobei er mit Befestigungsflanschen 18, 19 versehen ist, die sich beiderseits der Nockenwelle 1 - parallel zur Ebene A-A - erstrecken. Die Befestigungsflansche 18, 19 sind mit Schrauben 20, 21 am Nockenwellenlagergehäuse 6 gehalten.

Die Nockenwelle 1 bildet durch den Halter 16 mit dem Nockenwellengehäuse 1 eine vormontierte Einheit, wobei die Nockenwelle 1 die Stellung C aufweist.

Schließlich kann die Nockenwelle 1 auch mit einem Halter 22 zusammenwirken, der durch einen geraden zylindrischen Stift 23 dargestellt ist. Der Stift 23 verläuft schräg zur Ebene A-A und überragt die Nockenwelle 1, wobei er in einer Bohrung 24 des Zylinderkopfs 5 festgestzt ist.

## Patentansprüche

1. Nockenwelle in einer Brennkraftmaschine, die zur Betätigung von Ventilen dient und in Lagern (2, 3, 4) von einem durch einen Zylinderkopf (5) und ein Nockenwellenlagergehäuse (6) gebildeten Gehäuse der Brennkraftmaschine angeordnet ist, dadurch gekennzeichnet, daß die Nockenwelle (1) mit dem Zylinderkopf (5) oder dem Nockenwellenlagergehäuse (6) eine unabhängig von den Lagern (2, 3, 4) vormontierte Baueinheit bildet, wobei die Nockenwelle mittels wenigstens einem Halter (10, 16, 22) mit dem Zylinderkopf (5) oder dem Nockenwellenlagergehäuse (6) verbunden ist.

2. Nockenwelle nach Anspruch 1, dadurch gekennzeichnet, daß der Halter (10) mit einem ringartigen Stützabschnitt (11) einen Wellenbereich (12) der Nockenwelle (1), vorzugsweise über einen Teilbereich und mit geringem Abstand, umgibt.

3. Nockenwelle nach den Ansprüchen 1 und 2, dadurch gekennzeichnet, daß der Halter (10) einen Befestigungsflansch (13) aufweist, der sich seitlich der Nockenwelle (1) erstreckt und unter Vermittlung von einer Schraube (14) am Gehäuse (Zylinderkopf 5 oder Nockenwellenlagergehäuse 6) gehalten ist.

4. Nockenwelle nach den Ansprüchen 2 und 3, dadurch gekennzeichnet, daß der Halter (10) zur Versteifung zumindest im Bereich des Stützabschnitts (11) mit einer Querschnittsprofilierung (15) versehen ist.

5. Nockenwelle nach Anspruch 2, dadurch gekennzeichnet, daß der Stützabschnitt (17) des Halters (16) halbschalenförmig den Wellenbereich (12) der Nockenwelle (1) umgibt und an beiderseits der Nockenwelle (1) verlaufenden Befestigungsflanschen (18, 19) unter Vermittlung von Schrauben (20, 21) am Gehäuse (Zylinderkopf 5 oder Nockenwellenlagergehäuse 6) befestigt ist.

6. Nockenwelle nach Anspruch 1, dadurch gekennzeichnet, daß der Halter (22) ein zylindrischer Stift (23) ist, der die Nockenwelle (1) überragt.

7. Nockenwelle nach Anspruch 6, dadurch gekennzeichnet, daß der Stift (23) in einer Bohrung (24) des Gehäuses (Zylinderkopf 5 oder Nockenwellenlagergehäuse 6) festgesetzt ist.

8. Nockenwelle nach einem oder mehreren der vorangehenden Ansprüche, dadurch gekennzeichnet, daß über die Länge der Nockenwelle (1) verteilt wenigstens zwei Halter (10, 16, 22) vorgesehen sind.

## Claims

1. A camshaft in an internal combustion engine, used for actuating valves and arranged in bearings (2, 3, 4) of a housing - formed by a cylinder head (5) and a camshaft bearing housing (6) - of the internal combustion engine, characterized in that with the cylinder head (5) or the camshaft bearing housing (6) the camshaft (1) forms a structural unit pre-assembled independently of the bearings (2, 3, 4), the camshaft being connected by means of at least one retaining device (10, 16, 22) to the cylinder head (5) or the camshaft bearing housing (6).

2. A camshaft according to Claim 1, characterized in that the retaining device (10) surrounds an area (12) of the camshaft (1) with an annular support portion (11) preferably over a partial area and at a slight distance.

3. A camshaft according to Claims 1 and 2, characterized in that the retaining device (10) has a fastening flange (13) extending laterally of the camshaft (1) and held on the housing (cylinder head 5 or camshaft bearing housing 6) with the aid of a screw (14).

4. A camshaft according to Claims 2 and 3, characterized in that the retaining device (10) is provided with a cross-sectional profiling (15) for reinforcement at least in the region of the support portion (11).

5. A camshaft according to Claim 2, characterized in that the support portion (17) of the retaining device (16) surrounds the area (12) of the camshaft (1) in the manner of a half shell and is secured at fastening flanges (18, 19) extending on both sides of the camshaft (1) with the aid of screws (20, 21) to the housing (cylinder head 5 or camshaft bearing housing 6).

6. A camshaft according to Claim 1, characterized in that the retaining device (22) is a cylindrical pin (23) projecting beyond the camshaft (1).

7. A camshaft according to Claim 6, characterized in that the pin (23) is continued in a bore (24) in the housing (cylinder head 5 or camshaft bearing housing 6).

8. A camshaft according to one or more of the preceding Claims, characterized in that at least two retaining devices (10, 16, 22) are provided distributed over the length of the camshaft (1).

## Revendications

1. Arbre à cames d'un moteur à combustion interne et qui est monté dans des paliers (2, 3, 4) d'un bloc de moteur à combustion interne, formée par une culasse de cylindre (5) et par un carter de paliers d'arbre à cames (6), caractérisé en ce que l'arbre à cames (1) forme, avec la culasse (5) ou avec le carter de paliers d'arbre à cames (6), une unité de construction prémontée, indépendante des paliers (2, 3, 4), l'arbre à cames étant relié, par au moins un support (10, 16, 22), avec la culasse (5) ou le carter de paliers d'arbre à cames (6).

2. Arbre à cames selon la revendication 1, caractérisé en ce que le support (10) entoure, par une section d'appui (11) annulaire, une région d'arbre (12) de l'arbre à cames (1), de préférence sur une région partielle et à une faible distance.

3. Arbre à cames selon les revendications 1 et 2, caractérisé en ce que le support (10) comporte une bride de fixation (13) qui s'étend, à côté de l'arbre à cames (1) et est maintenue sur la coquille (culasse 5 ou carter de paliers d'arbre à cames 6) par l'intermédiaire d'une vis (14).

4. Arbre à cames selon les revendications 2 et 3, caractérisé en ce que le support (10) est pourvu d'un profilé de section transversale (15), pour servir de renfort au moins dans la région de la section d'appui (11).

5. Arbre à cames selon la revendication 2, caractérisé en ce que la section d'appui (17) du support (16) entoure la région d'arbre (12) de l'arbre à cames (1 à la manière d'une demi-coque et est fixée, sur les brides de fixation (18, 19) situées de part et d'autre de l'arbre à cames (1), par l'intermédiaire de vis (20, 21), sur l'enveloppe (culasse 5 ou carter de paliers d'arbre à cames 6).

6. Arbre à cames selon la revendication 1, caractérisé en ce que le support (29) est une tige cylindrique (23) qui fait saillie par rapport à l'arbre à cames (1).

7. Arbre à cames selon la revendication 6, caractérisé en ce que la tige (23) est fixée dans un alésage (24) de l'enveloppe (culasse 5 ou carte de paliers d'arbre à cames 6).

8. Arbre à cames selon une ou plusieurs des revendications ci-dessus, caractérisé en ce qu'on prévoit au moins deux supports (10, 16, 22), répartis sur la longueur de l'arbre à cames (1 ).
